# EUROPÄISCHE PATENTSCHRIFT

(11) **EP 0 057 866 B1**
(45) Veröffentlichungstag und Bekanntmachung des Hinweises auf die Patenterteilung: **25.09.1985**
(21) Anmeldenummer: 82100590.7
(22) Anmeldetag: 28.01.1982
(51) Int. Cl.: C23F 13/02, G21F 9/00, G21F 9/36

(54) **Vorrichtung zum Korrosionsschutz von radioaktive Stoffe enthaltenden Behältern**
Device for protecting containers having radioactive materials therein from corrosion
Dispositif de protection contre la corrosion de récipients contenant des matières radioactives

(30) Priorität: 03.02.1981 DE 3103558
(43) Veröffentlichungstag der Anmeldung: 18.08.1982
(73) Patentinhaber: Nukem GmbH, D-63434 Hanau (DE); Deutsche Gesellschaft für Wiederaufarbeitung von Kernbrennstoffen mbH, 30014 Hannover (DE)
(72) Erfinder: Holtmann, Werner, D-4904 Enger (DE); Kroll, Hartmut, Dipl.Phys., D-6450 Hanau (DE); Luthardt, Günther, Dipl.Chem., D-6458 Rodenbach (DE); Portscher, Volker, D-8751 Haibach (DE)
(74) Vertreter: Nowak, Gerhard

## Beschreibung

Gegenstand der Erfindung ist eine Vorrichtung zum Korrosionsschutz von radioaktive Stoffe enthaltenden Behältern, die lange Zeit in geeigneten geologischen Formationen gelagert sind, wobei die Behälter über Verbindungen mit Opferanoden leitend verbunden sind.

Bestrahlte Brennelemente werden nach einer vorübergehenden Aufbewahrung in Wasserbekken entweder sofort oder nach einer weiteren Zwischenlagerung aufgearbeitet. Dabei werden die nuklearen Brenn- und Brutstoffe von den Spaltprodukten getrennt und wieder dem Brennstoffkreislauf zugeführt. Die Spaltprodukte werden nach bekannten Verfahren, meist unter Verwendung grosser Mengen Wertstoffe, wie z. B. Blei und Kupfer, konditioniert und in geologischen Formationen wie Salzstöcken praktisch nicht mehr entnehmbar endgelagert.

Darüberhinaus wird überlegt (Berichte des Kernforschungszentrums Karlsruhe KFK 2535 und 2650), bestrahlte Brennelemente in absehbarer Zeit nicht aufzuarbeiten, auf die in ihnen vorhandenen Brenn- und Brutstoffe zu verzichten und die Brennelemente - nach einer angemessenen Abklingzeit in dafür vorgesehenen Lagern - in Salzformationen endzulagern. Die Lagerzeiten der bestrahlten Brennelemente können also Hunderte von Jahren betragen.

Wegen der unbestimmten Lagerdauer werden an derartige, für die Langzeit- und Endlagerung geeignete Behälter besondere Anforderungen gestellt. Erschwerend kommt hinzu, dass die Behälterlager schwer zugänglich sein müssen und folglich Überwachungsmöglichkeiten Grenzen gesetzt oder sogar auszuschliessen sind.

Es sind teilweise sehr aufwendige Konzepte bekannt, bestrahlte Brennelemente oder radioaktiven Abfall mittels Behältern aus Metall oder Beton in geologische Formationen wie z. B. in trockenen Salzstöcken zu lagern (Berichte des Kernforschungszentrums Karlsruhe KFK 3000).

Die Verwendung von Beton ist jedoch problematisch, da Langzeiterfahrungen über Hunderte oder gegebenenfalls über Tausende von Jahren naturgemäss nicht vorliegen. Auch Metallbehälter, z.B. aus Stahl, Gusseisen, speziell Kugelgraphitguss, Blei, Kupfer oder anderen Werkstoffen, weisen Nachteile auf. Diese liegen u.a. teils in den Herstellungskosten, vor allem jedoch auf dem Korrosionsgebiet, da u.a. Wassereinbrüche, wenn auch wenig eintrittswahrscheinlich, mit in sicherheitstechnische Überlegungen einbezogen werden müssen.

Es ist allgemein bekannt, unterirdisch verlegte Metallbehälter, insbesondere Stahlbehälter, elektrochemisch zu schützen, indem man sie mit Opferanoden leitend verbindet. Dieser kathodische Korrosionsschutz ist jedoch nicht über sehr lange Zeiträume wirksam.

Der Erfindung lag daher die Aufgabe zugrunde, eine Vorrichtung zum Korrosionsschutz von radioaktive Stoffe enthaltenden Behältern, die lange Zeit in geeigneten geologischen Formationen gelagert sind, wobei die Behälter über Verbindungen mit Opferanoden leitend verbunden sind, zu schaffen, die die Behälterkorrosion bei überraschendem Auftreten von Wasser auch über sehr lange Zeiträume vermeidet, zumindest aber verzögert und minimiert.

Die Aufgabe wurde erfindungsgemäss dadurch gelöst, dass zusätzlich in räumlicher Nähe zu den Behältern und der Opferanode ein Metallsalz in einer metallischen Umhüllung angeordnet ist, wobei das Metall des Metallsalzes ein gegenüber dem Material des Behälters elektrochemisch edleres Potential aufweist und die metallische Umhüllung ihrerseits elektrochemisch unedler als der Behälter und als das Metallsalz, jedoch gleich edel oder edler als die Opferanode ist.

Anhand der schematischen Abbildung ist die erfindungsgemässe Vorrichtung beispielhaft näher erläutert.

In einer geologischen Formation (6), z.B. Salzstock, befinden sich Langzeitlagerbehälter (1), in denen radioaktives Material wie Abfälle und bestrahlte Brennelemente endgelagert werden. In der Nähe dieser Behälter (1) sind Opferanoden (2) angeordnet, wobei die Opferanoden mit den Behältern (1) durch Verbindungen (3) leitend verbunden sind. Dadurch ist ein anodischer Korrosionsschutz sichergestellt, der wirksam wird, wenn durch ein Ereignis Feuchtigkeit in die Lagerstätte gelangt. Der durch das Wasser gebildete Elektrolyt, beispielsweise eine Salzlösung, baut eine galvanische Kette auf. Dadurch löst sich die Opferanode (2) auf, und der als Kathode geschaltete Behälter (1) mit seinem radioaktiven Inventar bleibt geschützt.

Als Opferanoden können Metalle mit entsprechenden elektrochemischen Eigenschaften unter Berücksichtigung des jeweiligen Materials der Behälter (1) verwendet werden. Es ist dabei besonders günstig, wenn die Potentialdifferenz zwischen dem Behälter (1) und der Opferanode (2) zwischen 50 und 1000 mV beträgt, da die Auflösung der Opferanode, als Mass für den Korrosionsschutz, vorteilhaft beeinflusst wird. Besonders vorteilhaft ist es, als Opferanode (2) wegen seines elektrochemischen Verhaltens und wegen seiner Verfügbarkeit Zink oder zinkhaltige Formkörper zu verwenden. Die Formkörper können beispielsweise aus Zink und Blei bestehen und pulvermetallurgisch durch Pressen hergestellt sein, da so Potentialverschiebungen, die durch Legierungsbestandteile möglicherweise auftreten könnten, vermieden werden. Durch pulvermetallurgisch hergestellte Opferanoden kann die Auflösungsgeschwindigkeit günstig beeinflusst werden.

Die Opferanoden (2) sind normalerweise in kompakter Geometrie gestaltet. Fallweise sind aber auch andere Geometrien möglich. U.a. können Opferanoden in manchen Fällen auch in Wannen bzw. Überbehältern, die die Behälter (1) aufnehmen, untergebracht oder eingelassen sein.

Als Material für die leitenden Verbindungen (3) kann mit dem Behälter (1) artgleiches Material verwendet werden. Es ist auch möglich, Graphit als Leitermaterial einzusetzen, das nur zur Ableitung der bei der elektrochemischen Reaktion entstehenden Elektronen dient. Bei der Verwendung mehrerer Opferanoden (2) sind diese zweckmässigerweise untereinander durch leitende Verbindungen (7) verbunden.

Um einen Langzeitschutz sicherzustellen, wird zusätzlich in räumlicher Nähe zu den Behältern (1) und den Opferanoden (2) ein Metallsalz (4) in einer metallischen Umhüllung (5) angeordnet, wobei das Metall des Metallsalzes ein gegenüber dem Material des Behälters (1) elektrochemisch edleres Potential aufweist. Als Metallsalz (4), das im Normalzustand nicht mit den Behältern (1) in leitender Verbindung steht, können vorzugsweise Kupfersalze verwendet werden. Im Falle des Eindringens von Elektrolyten in das Lager werden nach einer gewissen Zeit Kupferionen in Lösung gehen. Im Austausch gegen beispielsweise Eisenionen des Behälters (1) können sich diese Kupferionen auf dem Behälter (1) niederschlagen und einen Überzug bilden, der zum Korrosionsschutz beiträgt.

Das Metallsalz (4) ist von einer metallischen Umhüllung (5) umgeben, die ihrerseits elektrochemisch unedler als der Behälter (1) und als das Metallsalz (4), jedoch gleich edel oder edler als die Opferanode (2) ist. Dadurch wird sich beim Eindringen von Elektrolyt in das Lager zunächst die Opferanode (2) und dann erst die Umhüllung (5) auflösen, ehe sich das Metallsalz (4) auflöst.

Die erfindungsgemässe Vorrichtung stellt auf überraschende Weise eine langzeitig wirksame Korrosionsverzögerung am Behälter (1) dar und trägt somit bei, dass bis zum Abklingen der Radioaktivität des Behälterinventars auch im ungünstigsten - an sich normalerweise nicht zu erwartenden - Schadensfall der Abschluss von der Biosphäre sichergestellt ist.

## Patentansprüche

1. Vorrichtung zum Korrosionsschutz von radioaktive Stoffe enthaltenden Behältern, die lange Zeit in geeigneten geologischen Formationen gelagert sind, wobei die Behälter (1) über Verbindungen (3) mit Opferanoden (2) leitend verbunden sind, dadurch gekennzeichnet, dass zusätzlich in räumlicher Nähe zu den Behältern (1) und der Opferanode (2) ein Metallsalz (4) in einer metallischen Umhüllung (5) angeordnet ist, wobei das Metall des Metallsalzes (4) ein gegenüber dem Material des Behälters (1) elektrochemisch edleres Potential aufweist, und die metallische Umhüllung (5) ihrerseits elektrochemisch unedler als der Behälter (1) und als das Metallsalz (4), jedoch gleich edel oder edler als die Opferanode (2) ist.

2. Vorrichtung nach Anspruch 1, dadurch gekennzeichnet, dass die Potentialdifferenz zwischen dem Behälter (1) und der Opferanode (2) zwischen 50 und 1000 mV beträgt.

3. Vorrichtung nach Anspruch 1 und 2, dadurch gekennzeichnet, dass als Opferanode (2) Zink oder zinkhaltige Formkörper verwendet werden.

4. Vorrichtung nach Anspruch 1 bis 3, dadurch gekennzeichnet, dass das Metallsalz (4) aus Kupfersulfat besteht.

## Claims

1. A device for protecting from corrosion containers of radioactive material which are stored for a long time in suitable geological formations, the containers (1) being conductively connected to reactive anodes (2) by means of connectors (3), characterised in that a metal salt (4) is additionally positioned in the spatial vicinity of the containers (1) and the reactive anode (2) in a metallic sheath (5), the metal of the metal salt (4) having an electrochemical potential which is more resistant in radiation than that of the material of the container (1), and the metallic sheath (5) being electrochemically less resistant to oxidation than the container (1) and the metal salt (4) but equally resistant or more resistant than the reactive anode (2).

2. A device according to claim 1, characterised in that the difference in potential between the container (1) and the reactive anode (2) is from 50 to 1000 mV.

3. A device according to claim 1 and 2, characterised in that, zinc or zinc containing mouldings are used as reactive anode (2).

4. A device according to claim 1 to 3, characterised in that the metal salt (4) consists of copper sulphate.

## Revendications

1. Dispositif pour la protection contre la corrosion de récipients contenant des substances radioactives qui sont stockés pour une longue durée dans des formations géologiques appropriées où les récipients (1) sont reliés d'une façon conductrice, par des conducteurs (3) avec des anodes réactives (2), caractérisé en ce que l'on dispose supplémentairement, dans le voisinage des récipients (1) et des anodes réactives (2), un sel métallique (4) dans un gainage métallique (5), lequel gainage métallique présentant un potentiel plus élevé électrochimiquement par rapport au matériau du récipient (1), et le gainage métallique (5) présente de son côté un potentiel électrochimique pas plus élevé que lé récipient (1) et que le sel métallique (4), cependant un potentiel aussi élevé ou plus élevé que l'anode réactive (2).

2. Dispositif suivant la revendication 1, caractérisé en ce que la différence de potentiel entre le récipient (1) et l'anode réactive (2) se monte entre 50 et 1000 mV.

3. Dispositif suivant les revendications 1 et 2, caractérisé en ce que, comme anode réactive (2), on utilise du zinc ou des corps moulés contenant du zinc.

4. Dispositif suivant les revendications 1 à 3, caractérisé en ce que le sel métallique (4) est constitué par du sulfate de cuivre.
